# EUROPÄISCHE PATENTSCHRIFT

(11) **EP 2 615 380 B1**
(45) Veröffentlichungstag und Bekanntmachung des Hinweises auf die Patenterteilung: **01.03.2017**
(21) Anmeldenummer: 12198804.2
(22) Anmeldetag: 21.12.2012
(51) Int. Cl.: F24C 15/16

(54) **Garraumeinschub**
Cooking chamber insert
Insert de compartiment de cuisson

(30) Priorität: 11.01.2012 DE 102012200287
(43) Veröffentlichungstag der Anmeldung: 17.07.2013
(73) Patentinhaber: BSH Hausgeräte GmbH, 81739 München (DE)
(72) Erfinder: Bleier, Konrad, 76599 Weisenbach (DE); Diener, Jochen, 75015 Bretten (DE); Hintermayer, Manfred, 76185 Karlsruhe (DE); Härterich, Cornelia, 75053 Gondelsheim (DE)

(56) Entgegenhaltungen:
- EP-A2- 1 994 828
- DE-U1- 9 403 451
- GB-A- 836 143

## Beschreibung

Die Erfindung betrifft einen Garraumeinschub.

Garraumeinschübe, z.B. Gitterroste oder Backbleche, sind allgemein bekannt. Garraumeinschübe können insbesondere manuell oder mittels eines Backwagens o.ä. in einen Garraum eingeschoben werden. Auf einen Garraumeinschub kann ein Gargutbehälter, z.B. ein Gastronormbehälter, aufgelegt werden. Gastronormbehälter sind allgemein bekannte genormte Behälter, welche in verschiedenen Ausgestaltungen, insbesondere in verschiedenen Längs- und Quererstreckungen verfügbar sind. Jedoch kann es bei einem schnellen Einschieben oder Herausziehen des Garraumeinschubs dazu kommen, dass der darauf liegende Gargutbehälter von dem Garraumeinschub herunterrutscht.

EP 1 994 828 A2 offenbart einen elektrischen Ofen oder einen Gasofen, und eine Wannenanordnung zum Dampfbehandeln von Speisen wobei der Ofen einen vorderseitig offenen Aufnahmeraum zur Aufnahme der Wannenanordnung aufweist. Die Wannenanordnung weist einen oben offenen Körper oder Schale auf, der bzw. die mittels eines Deckels verschließbar ist. Die Wannenanordnung ist an eine Dampfzuführungsanordnung anschließbar, die von einer Wand oberhalb des Bodens zu der Wannenanordnung führt, um Dampf in das Innere zu leiten. Die Verbindung Dampfzuführungsanordnung mit der Wannenanordnung geschieht automatisch mit vollständig eingeführter Wannenanordnung.

Es ist die **Aufgabe** der vorliegenden Erfindung, die Nachteile des Standes der Technik zumindest teilweise zu überwinden und insbesondere einen Garraumeinschub bereitzustellen, welcher eine sichere Handhabung von darauf aufliegenden Gargutbehältern, insbesondere Gastronormbehältern, ermöglicht.

Diese Aufgabe wird gemäß den Merkmalen des unabhängigen Anspruchs gelöst. Bevorzugte Ausführungsformen sind insbesondere den abhängigen Ansprüchen entnehmbar.

Die Aufgabe wird gelöst durch einen Garraumeinschub, wobei der Garraumeinschub an einem rückwärtigen Randbereich mindestens eine Erhebung zum unterseitigen Eingriff in einen Rand eines Gastronormbehälters aufweist. Unter einer solchen Erhebung kann insbesondere ein beliebig geformtes Element verstanden werden, welches entweder integral mit dem Garraumeinschub ausgebildet ist oder an dem Garraumeinschub nachträglich angesetzt ist und welches sich von dem Garraumeinschub in insbesondere oberseitiger Richtung erstreckt und folglich in den Rand eingreifen kann.

Dies bietet insbesondere Sicherheit gegen ein unbeabsichtigtes Verrutschen eines Gastronormbehälters, welcher auf einen solchen Garraumeinschub aufgesetzt ist. Ausgenutzt wird dabei, dass Gastronormbehälter mit einem außenseitig nach unten übergreifenden Rand oder Kragen bereitgestellt werden. Beim Aufsetzen eines Gastronormbehälters auf
einen Garraumeinschub kann der Gastronormbehälter nun mit seinem übergreifenden Rand über die mindestens eine Erhebung gesetzt werden. Dadurch wird ein unbeabsichtigtes Verrutschen insbesondere in Einschubrichtung oder entgegen Einschubrichtung verhindert.

Unter einem "rückwärtigen Randbereich" kann insbesondere ein Randbereich des Garraumeinschubs verstanden werden, welcher dazu vorgesehen ist, bei eingesetztem Garraumeinschub einer Rückwand des Garraums gegenüberzuliegen bzw. benachbart angeordnet zu sein.

Der Garraumeischub weist an seinem rückwärtigen Randbereich mindestens ein Paar von solchen Erhebungen auf.
Das Paar solcher Erhebungen ermöglicht das Eingreifen zweier mit festem Abstand an dem Garraumeinschub ausgebildeter Erhebungen in den Rand eines Gastronormbehälters. Dadurch wird der Gastronormbehälter nicht nur in Längsrichtung gesichert, sondern erfährt zusätzlich eine Verdrehsicherheit.

Wobei das mindestens eine Paar solcher Erhebungen einen zum unterseitigen Eingriff in endseitige Bereiche des Rands eines Gastronormbehälters ausgestalteten Abstand aufweist. Mit anderen Worten entspricht der Abstand zweier Erhebungen zueinander einem innenseitigen Abstand zweier Ecken des Rands eines Gastronormbehälters bestimmter Größe. Wenn zwei solcher Erhebungen unterseitig derart in die Ecken eingreifen, wird zusätzlich auch ein unbeabsichtigtes Rutschen des Gastronormbehälters quer zur Einschubrichtung des Garraumeinschubs in einen Garraum verhindert.

Wobei der Garraumeinschub mindestens zwei Paare von solchen Erhebungen aufweist, wobei zwei der Paare nebeneinander angeordnet sind und benachbarte Erhebungen der zwei Paare (also je eine Erhebung eines Paars) einen Abstand zueinander aufweisen, welcher zur benachbarten Anordnung zweier Gastronormbehälter nebeneinander analog ausgestaltet ist. Dies ermöglicht vorteilhaft, auf einen breiten Garraumeinschub zwei dazu relativ schmale Gastronormbehälter nebeneinander auf den Garraumeinschub aufzusetzen und gegen Verschub in alle Richtungen und gegen eine Verdrehung zu sichern. Unter den zueinander benachbarten Erhebungen werden insbesondere von einem linksseitigen Paar die rechte Erhebung und von einem rechtseitigen Paar die linke Erhebung verstanden.

Insbesondere kann der Abstand zwischen den beiden Paaren so gewählt sein, dass die beiden aufgesetzten Gastronormbehälter aneinander anliegen. Dies bietet besonders hohe Stabilität. Jedoch kann auch eine spaltbehaftete Anordnung der Gastronormbehälter gewünscht sein, beispielsweise mit einem Spalt von einer definierten Breite, insbesondere mit einem Spalt von nicht mehr als 1 cm Breite.

Eine Ausgestaltung hierzu sieht vor, dass die zwei benachbart angeordneten Gastronormbehälter einer Gastronormbehälter-Größe 1/3 oder 2/3 entsprechen.

Eine noch weitere Ausgestaltung dazu sieht vor, dass der Garraumeinschub zusätzlich mindestens ein Paar von solchen Erhebungen aufweist, von denen eine zwischen den Erhebungen des ersten der Paare und die andere zwischen den Erhebungen des anderen der Paare angeordnet ist. Dies ermöglicht vorteilhafterweise, anstelle der zwei zueinander benachbart angeordneten schmalen Gastronormbehälter auch einen einzigen, jedoch breiteren Gastronormbehälter auf den Garraumeinschub aufzusetzen. Jede der beiden Erhebungen des zusätzlichen Paars für den breiteren Gastronormbehälter wird zweckmäßig zwischen den Erhebungen der beiden einzelnen Paare so angeordnet bzw. ausgebildet, dass der breitere Gastronormbehälter in Seitenrichtung vorzugsweise mittig auf dem Garraumeinschub aufzusetzen und zu sichern ist.

Eine Ausgestaltung dazu sieht vor, dass die Erhebungen des zusätzlichen Paars von Erhebungen zum Eingriff in einen Gastronormbehälter einer Gastronormbehälter-Größe 1/2 beabstandet sind.

Die Erhebungen sind an einem entlang des rückwärtigen Randbereichs verlaufenden gemeinsamen Träger ausgebildet.

Ein solcher Träger bildet eine erhöhte Basis gegenüber einer Grundebene bzw. Aufsatzebene des Garraumeinschubs aus.

Dadurch müssen die Erhebungen sich nur noch um ein geringes Maß vom Träger nach oben hin erstrecken. Ein solcher Träger mit den Erhebungen kann auf einfache Art und Weise separat vom Garraumeinschub hergestellt und nachträglich am Garraumeinschub befestigt werden. Ein solcher Träger kann aber auch als einstückiger Bestandteil zusammen mit dem Garraumeinschub gefertigt werden.

Eine Ausgestaltung dazu besteht darin, dass der Garraumeinschub als ein Gitterrost ausgebildet ist, der Träger ein Gitterdraht ist und die Erhebungen als Biegungen des Gitterdrahts ausgebildet sind. Dies ermöglicht eine besonders einfache Fertigung und eine einfache Anpassung an verschiedenste möglicherweise gewünschte Abstände der einzelnen Erhebungen, um eine Anpassung an verschiedene Gastronormbehälter-Größen zu ermöglichen.

Eine andere Ausgestaltung dazu besteht darin, dass der Garraumeinschub als ein Einschubblech ausgebildet ist, der Träger ein hochstehender Rand des Einschubblechs ist und die Erhebungen als umgeformte Bereiche, insbesondere Prägungen, des hoch stehenden Rands ausgebildet sind. Das Einschubblech kann dabei als durchgängiges Blech oder als gelochtes Blech ausgebildet sein.

In den folgenden Figuren wird die Erfindung anhand eines Ausführungsbeispiels schematisch genauer beschrieben. Dabei sind zur Übersichtlichkeit gleiche oder gleichwirkende Elemente mit gleichen Bezugszeichen versehen.

Der Garraumeinschub mag insbesondere zur Verwendung in Backöfen, Dampfgargeräten, Mikrowellengeräten oder einer Kombination davon vorgesehen und eingerichtet sein. Der Garraumeinschub mag insbesondere zur Verwendung mit Haushaltsgargeräten vorgesehen und eingerichtet sein.
- Fig.1: zeigt in perspektivischer Draufsicht von schräg vorne einen beispielhaften Garraumeinschub;
- Fig.2: zeigt den Garraumeinschub mit zwei nebeneinander aufgesetzten, schmalen Gastronormbehältern in einer zu Fig.1 analogen Ansicht;
- Fig.3: zeigt den Garraumeinschub mit einem breiteren Gastronormbehälter in einer zu Fig.1 analogen Ansicht; und
- Fig.4: zeigt in perspektivischer Ansicht von schräg hinten einen Ausschnitt eines endseitigen Randbereichs des Garraumeinschubs aus Fig.1 mit dem aufgesetzten breiteren Gastronormbehälter.

**Fig.1** zeigt einen Garraumeinschub 11, welcher beispielhaft als ein Gitterrost ausgebildet ist und zum Aufsetzen von verschiedenen Gastronormbehältern geeignet ist. Der Garraumeinschub 11 weist einen umlaufenden Rahmen 22 aus dickem Draht auf. Eine Auflagefläche 12 für auf dem Garraumeinschub 11 abzulegende Gegenstände wird aus beabstandeten Gitterstäben 23 gebildet, welche mit dem Rahmen 22 verbunden sind und von diesem seitlich umlaufend umgeben werden.

Als seitliche Randbereiche des Garraumeinschubs 11 zu dessen Halterung in einem Garraum dienen seitliche Rahmenabschnitte 13 des Rahmens 22. Ein vorderseitiger Randbereich ist als ein vorderseitiger, abgesenkter Rahmenabschnitt 24 ausgebildet und ist zur Positionierung nahe einer Beschickungsöffnung des Garraums vorgesehen. Ein rückwärtiger Randbereich ist als ein rückwärtiger Rahmenabschnitt 14 des Rahmens 22 ausgebildet und ist zur Positionierung gegenüberliegend und parallel verlaufend zu einer Rückwand des Garraums vorgesehen. Der rückwärtige Rahmenabschnitt 14 ist nicht abgesenkt. Der rückwärtige Rahmenabschnitt 14 entspricht der Seite des Garraumeinschubs 11, mit welcher der Garraumeinschub 11 typischerweise zuerst in den Garraum eingeschoben wird.

Auf dem rückwärtigen Rahmenabschnitt 14 ist ein weiterer Draht als Träger 15 angebracht, z.B. endseitig angeschweißt. Der Träger 15 verläuft oberhalb des rückwärtigen Rahmenabschnitts 14 und im Wesentlichen parallel dazu über im Wesentlichen die gesamte Länge des rückwärtigen Rahmenabschnitts 14.

Der Träger 15 weist in seinem Verlauf sechs Erhebungen 16 bis 21 auf. Dabei bilden eine erste Erhebung 16 und eine dritte Erhebung 17 ein erstes Paar 16, 17 von Erhebungen mit einem vorgegebenen Abstand d1 aus. Eine vierte Erhebung 18 und eine sechste Erhebung 19 bilden ein zweites Paar 18, 19 mit demselben Abstand d1. Die dritte Erhebung 17 und die vierte Erhebung 18 weisen zueinander einen vorgegebenen zweiten Abstand d2 auf.

Ein drittes Paar 20, 21 von Erhebungen wird durch die verbleibende zweite Erhebung 20 und fünfte Erhebung 21 mit einem Abstand d3 zueinander ausgebildet, wobei dieser Abstand d3 größer, insbesondere deutlich größer, als der erste Abstand d1 ist.

Die Erhebungen 16 bis 21 sind insbesondere durch nach oben gerichtete Umbiegungen des Drahtes ausgebildet, welcher den Träger 15 ausbildet.

**Fig.2** zeigt den Garraumeinschub 11 aus Fig.1 mit darauf aufgesetzt zwei Gastronormbehältern 25 der Gastronormbehälter-Größe 1/3. Die Gastronormbehälter 25 weisen einen umlaufenden, außenseitig nach unten übergreifenden Rand 28 auf. Der Rand 28 kann auch als ein nach unten umgebogener Kragen bezeichnet werden. Der Rand 28 weist gerade Seitenabschnitte auf, welche endseitig über Eckbereiche oder Ecken 29 verbunden sind. Die Erhebungen 16 bis 19 erstrecken sich so hoch, dass der Rand 28 (bzw. ein passender Seitenabschnitt) auf den Erhebungen 16 bis 19 des Trägers 15 aufliegt und die Erhebungen 16 bis 19 somit (innenseitig) in den Rand 28 eingreifen. , Die Erhebungen 16 bis 19 greifen hier insbesondere in die darauf aufliegenden Ecken 29 von unten ein und geben sicheren Halt.

Der erste Abstand d1 ist dabei so breit, dass die beiden Erhebungen 16,17 bzw. 18,19 der beiden ersten Paare in jeweils einen Eckbereich 29 eines der beiden Gastronormbehälter 25 eingreifen und so den Gastronormbehälter 25 gegen eine Verdrehung, gegen eine Verschiebung in Einschubrichtung und quer dazu sichern. Der erste Abstand d1 entspricht also zumindest im Wesentlichen einem Abstand b1 der Ecken 29 des Rands 28.

Der zweite Abstand d2 ist so gewählt, die beiden Gastronormbehälter 25 dicht aneinander anliegend nebeneinander auf dem Garraumeinschub 11 aufgesetzt werden können, z.B. wie gezeigt.

**Fig.3** zeigt den Garraumeinschub 11 mit darauf aufgesetzt einem Gastronormbehälter 26 der Gastronormbehälter-Größe 1/2. Dieser Gastronormbehälter 26 ist breiter als die Gastronormbehälter 25. Daher kann nur ein einziger solcher Gastronormbehälter 26 auf dem Garraumeinschub 11 aufgesetzt werden. Das dritte Paar von Erhebungen 20, 21 ist so positioniert, dass der Gastronormbehälter 26 bei Aufsatz auf die Erhebungen 20, 21 insbesondere mittig auf dem Garraumeinschub 11 aufsetzbar ist. Der dritte Abstand d3 entspricht einem Abstand b3 der Ecken 29 des Rands 28, so dass auch der größere Gastronormbehälter 26 gegen Verschiebung in Einschubrichtung und quer dazu sicher auf den Erhebungen 20, 21 sitzt.

Fig.4 zeigt den Garraumeinschub 11 mit dem darauf aufgesetzten Gastronormbehälter 25. Erkennbar ist in der vergrößerter Darstellung, dass der Rand 28 des Gastronormbehälters 25 außenseitig nach unten übergreift. In den Ecken 29 wird der Rand 28 des Gastronormbehälters 25 von der ersten der Erhebungen 16 insbesondere passgenau hintergriffen.

### Bezugszeichenliste

- 11: Garraumeinschub, insbesondere Gitterrost
- 12: Auflagefläche
- 13: Seitlicher Rahmenabschnitt
- 14: Rückwärtiger Rahmenabschnitt
- 15: Träger
- 16: Erste Erhebung
- 17: Zweite Erhebung
- 18: Dritte Erhebung
- 19: Vierte Erhebung
- 20: Fünfte Erhebung
- 21: Sechste Erhebung
- 22: Umlaufender Rahmen des Garraumeinschubs
- 23: Gitterstab
- 24: Vorderseitiger Rahmenabschnitt
- 25: Gastronormbehälter der Größe 1/3
- 26: Gastronormbehälter der Größe 1/2
- 28: Rand eines Gastronormbehälters
- 29: Ecke des Rands
- b1: Abstand der endseitigen Bereiche des Rands
- b3: Abstand der endseitigen Bereiche des Rands
- d1: Abstand zweier Erhebungen eines Paars
- d2: Abstand zweier Paare von Erhebungen
- d3: Abstand zweier Erhebungen eines zusätzlichen Paars

## Patentansprüche

1. Garraumeinschub (11),
- welcher Garraumeinschub (11) an einem rückwärtigen Randbereich (14) mindestens eine Erhebung (16 - 21) zum unterseitigen Eingriff in einen Rand (28) eines Gastronormbehälters (25; 26) aufweist,
- welcher Garraumeinschub (11) an einem rückwärtigen Randbereich (14) mindestens ein Paar von solchen Erhebungen (16-21) aufweist
- das mindestens eine Paar von solchen Erhebungen (16-21) einen zum unterseitigen Eingriff in endseitige Bereiche (29) des Rands (28) eines Gastronormbehälters (25; 26) ausgestalteten Abstand (d1; d3) aufweist,
**dadurch gekennzeichnet, dass**
- die Erhebungen (16 - 21) an einem entlang des rückwärtigen Randbereichs (14) verlaufenden gemeinsamen Träger (15) ausgebildet sind, welcher Träger (15) eine erhöhte Basis gegenüber einer Grundebene des Garraumeinschubs (11) darstellt,
- der Garraumeinschub (11) mindestens zwei Paare von solchen Erhebungen (16-19) aufweist, wobei zwei der Paare nebeneinander entlang des rückwärtigen Randbereichs an dem Träger (15) angeordnet sind und
- zueinander benachbarte Erhebungen (16-19) der zwei Paare einen Abstand (d2) aufweisen, welcher zur benachbarten Anordnung zweier Gastronormbehälter (25) ausgestaltet ist.

2. Garraumeinschub (11) nach einem der vorhergehenden Ansprüche, **dadurch gekennzeichnet, dass** die Erhebungen (16 - 21) nur an einem entlang des rückwärtigen Randbereichs (14) verlaufenden gemeinsamen Träger (15) ausgebildet sind.

3. Garraumeinschub (11) nach einem der vorhergehenden Ansprüche, **dadurch gekennzeichnet, dass** der Träger (15) separat hergestellt und nachträglich an dem Garraumeinschub (11) befestigt worden ist, insbesondere angeschweißt ist.

4. Garraumeinschub (11) nach einem der Ansprüche 1 oder 2, **dadurch gekennzeichnet, dass** der Träger (15) einen einstückigen Bestandteil des Garraumeinschubs (11) darstellt.

5. Garraumeinschub (11) nach einem der vorhergehenden Ansprüche, **dadurch gekennzeichnet, dass** die zwei benachbart angeordneten Gastronormbehälter (25) einer Gastronormbehälter-Größe 1/3 entsprechen.

6. Garraumeinschub (11) nach einem der Ansprüche 4 oder 5, **dadurch gekennzeichnet, dass** der Garraumeinschub (11) zusätzlich mindestens ein Paar von solchen Erhebungen (20, 21) aufweist, von denen eine zwischen den Erhebungen (16, 17) des ersten der Paare und die andere zwischen den Erhebungen (18, 19) des anderen der Paare angeordnet ist.

7. Garraumeinschub (11) nach Anspruch 6, **dadurch gekennzeichnet, dass** die Erhebungen (20, 21) des zusätzlichen Paars zum Eingriff in einen Gastronormbehälter (26) einer Gastronormbehälter-Größe 1/2 beabstandet sind.

8. Garraumeinschub (11) nach einem der vorhergehenden Ansprüche, **dadurch gekennzeichnet, dass** der Garraumeinschub (11) als ein Gitterrost ausgebildet ist, der Träger (15) ein Gitterdraht ist und die Erhebungen (16- 21) als Biegungen des Gitterdrahts ausgebildet sind.

9. Garraumeinschub (11) nach Anspruch 8, **dadurch gekennzeichnet, dass** der Träger (15) oberhalb des rückwärtigen Rahmenabschnitts (14) und im Wesentlichen parallel dazu über im Wesentlichen die gesamte Länge des rückwärtigen Rahmenabschnitts (14) verläuft.

10. Garraumeinschub (11) nach einem der Ansprüche 1 bis 7, **dadurch gekennzeichnet, dass** der Garraumeinschub als ein Einschubblech ausgebildet ist, der Träger (15) ein hochstehender Rand des Einschubblechs ist und die Erhebungen (16-21) als umgeformte Bereiche, insbesondere Prägungen des hochstehenden Rands ausgebildet sind.

## Claims

1. Cooking chamber insert (11),
- which cooking chamber insert (11), on a rear edge region (14), has at least one projection (16-21) for engaging from below in an edge (28) of a standard catering container (25; 26),
- which cooking chamber insert (11), on a rear edge region (14), has at least one pair of such projections (16-21),
- the at least one pair of such projections (16-21) having a distance (d1; d3) configured to engage from below in end regions (29) of the edge (28) of a standard catering container (25; 26),
**characterised in that**
- the projections (16-21) are embodied on a shared support (15) that runs along the rear edge region (14), which support (15) represents a raised base compared with a base level of the cooking chamber insert (11),
- the cooking chamber insert (11) has at least two pairs of such projections (16-19), wherein two of the pairs are arranged side by side along the rear edge region on the support (15) and
- projections (16-19) of the two pairs that are adjacent to one another have a distance (d2) which is configured for the adjacent arrangement of two standard catering containers (25).

2. Cooking chamber insert (11) according to one of the preceding claims, **characterised in that** the projections (16-21) are only embodied on a shared support (15) that runs along the rear edge region (14).

3. Cooking chamber insert (11) according to one of the preceding claims, **characterised in that** the support (15) is manufactured separately and retrospectively fastened, in particular welded, to the cooking chamber insert (11).

4. Cooking chamber insert (11) according to one of claims 1 or 2, **characterised in that** the support (15) represents a single-piece component of the cooking chamber insert (11).

5. Cooking chamber insert (11) according to one of the preceding claims, **characterised in that** the two standard catering containers (25) arranged adjacently correspond to a third of the size of a standard catering chamber.

6. Cooking chamber insert (11) according to one of claims 4 or 5, **characterised in that** the cooking chamber insert (11) additionally has at least one pair of such projections (20, 21), of which one is arranged between the projections (16, 17) of the first of the pairs and the other is arranged between the projections (18, 19) of the other of the pairs.

7. Cooking chamber insert (11) according to claim 6, **characterised in that** the projections (20, 21) of the additional pair are spaced apart for engagement in a standard catering container (26) of half the size of a standard catering container.

8. Cooking chamber insert (11) according to one of the preceding claims, **characterised in that** the cooking chamber insert (11) is embodied as a grate, the support (15) is a grate bar and the projections (16-21) are embodied as bends in the grate bar.

9. Cooking chamber insert (11) according to claim 8, **characterised in that** the support (15) runs above the rear frame section (14) and essentially in parallel thereto over essentially the entire length of the rear frame section (14).

10. Cooking chamber insert (11) according to one of claims 1 to 7, **characterised in that** the cooking chamber insert is embodied as a slide-in tray, the support (15) is a vertical edge of the slide-in tray and the projections (16-21) are embodied as formed regions, in particular stampings of the vertical edge.

## Revendications

1. Insert de compartiment de cuisson (11),
- lequel insert de compartiment de cuisson (11) présente sur une partie de bord arrière (14) au moins une saillie (16-21) destinée à s'engager par le bas dans un bord (28) d'un récipient gastronorme (25 ; 26),
- lequel insert de compartiment de cuisson (11) présente sur une partie de bord arrière (14) au moins une paire desdites saillies (16-21),
- la au moins une paire desdites saillies (16-21) présentant une distance (d1 ; d3) étudiée pour permettre de s'engager par le bas dans des parties d'extrémité (29) du bord (28) d'un récipient gastronorme (25 ; 26),
**caractérisé en ce que**
- les saillies (16-21) sont formées sur un support (15) commun s'étendant le long de la partie de bord arrière (14), lequel support (15) constitue une base surélevée par rapport à un plan de base de l'insert de compartiment de cuisson (11),
- l'insert de compartiment de cuisson (11) présente au moins deux paires desdites saillies (16-19), deux des paires étant juxtaposées sur le support (15) le long de la partie de bord arrière et
- des saillies (16-19) voisines des deux paires présentent une distance (d2) étudiée pour permettre une disposition adjacente de deux récipients gastronormes (25).

2. Insert de compartiment de cuisson (11) selon l'une des revendications précédentes, **caractérisé en ce que** les saillies (16-21) sont formées uniquement sur un support (15) commun s'étendant le long de la partie de bord arrière (14).

3. Insert de compartiment de cuisson (11) selon l'une des revendications précédentes, **caractérisé en ce que** le support (15) a été fabriqué séparément et fixé ultérieurement sur l'insert de compartiment de cuisson (11), en particulier par soudage.

4. Insert de compartiment de cuisson (11) selon l'une des revendications 1 ou 2, **caractérisé en ce que** le support (15) constitue un élément monobloc de l'insert de compartiment de cuisson (11).

5. Insert de compartiment de cuisson (11) selon l'une des revendications précédentes, **caractérisé en ce que** les deux récipients gastronormes (25) adjacents correspondent à une taille de récipient gastronorme 1/3.

6. Insert de compartiment de cuisson (11) selon l'une des revendications 4 ou 5, **caractérisé en ce que** l'insert de compartiment de cuisson (11) présente en outre au moins une paire desdites saillies (20, 21), dont l'une est placée entre les saillies (16, 17) de la première des paires et l'autre entre les saillies (18, 19) de l'autre des paires.

7. Insert de compartiment de cuisson (11) selon la revendication 6, **caractérisé en ce que** les saillies de la paire supplémentaire sont espacées pour permettre de s'engager dans un récipient gastronorme (26) de taille 1/2.

8. Insert de compartiment de cuisson (11) selon l'une des revendications précédentes, **caractérisé en ce que** l'insert de compartiment de cuisson (11) est réalisé sous la forme d'une grille, le support (15) est un fil de la grille et les saillies (16-21) sont des pliages du fil de la grille.

9. Insert de compartiment de cuisson (11) selon la revendication 8, **caractérisé en ce que** le support (15) s'étend au-dessus de la partie de bord arrière (14) et essentiellement parallèlement à celle-ci sur sensiblement toute la longueur de la partie de bord arrière (14).

10. Insert de compartiment de cuisson (11) selon l'une des revendications 1 à 7, **caractérisé en ce que** l'insert de compartiment de cuisson est réalisé sous forme de plaque à insérer, le support (15) est un bord relevé de la plaque à insérer et les saillies (16-21) sont des parties déformées, en particulier des emboutissages du bord relevé.
